# EUROPÄISCHE PATENTSCHRIFT

(11) **EP 0 082 435 B1**
(45) Veröffentlichungstag und Bekanntmachung des Hinweises auf die Patenterteilung: **23.04.1986**
(21) Anmeldenummer: 82111432.9
(22) Anmeldetag: 09.12.1982
(51) Int. Cl.: A63G 1/26

(54) **Rundfahrgeschäft mit Bodenscheibe**
Roundabout with ground base
Carrousel avec plateau de fond

(30) Priorität: 19.12.1981 DE 3150432
(43) Veröffentlichungstag der Anmeldung: 29.06.1983
(73) Patentinhaber: Huss Maschinenfabrik GmbH & Co. KG, D-28207 Bremen (DE)
(72) Erfinder: Böhme, Karl, D-2800 Bremen 41 (DE)
(74) Vertreter: Eisenführ, Speiser & Partner

## Beschreibung

Die Erfindung betrifft ein Rundfahrgeschäft mit einer um eine in Ruhestellung etwa vertikale Mittelachse dreh- und antreibbaren Bodenscheibe, auf der mit Abstand von der Mittelachse mehrere Sitzträger jeweils an einer Nabe befestigt und um eine Achse drehbar gelagert sind, wobei die Achsen der Sitzträger gegenüber der Mittelachse geneigt sind.

Bei diesem aus der US-A-2 319 327 bekannten Rundfahrgeschäft geht die Achse des Sitzträgers im wesentlichen durch den Schwerpunkt des Sitzträgers mit dem darauf sitzenden Fahrgast, so dass Fliehkrafteinflüsse (infolge Drehung um die Mittelachse) ebenso wie Einflüsse von Beschleunigungs- und Verzögerungskräften auf den Träger allenfalls gering sind. Für die Drehung des Sitzträgers (mit Fahrgastsitz und Fahrgast) ist daher ein vom Fahrgast zu betätigender Handantrieb vorgesehen, der infolge der weitgehenden Auswuchtung sogar übersetzt ausgebildet ist. Ferner verläuft die Hauptebene des Trägers senkrecht zur Sitzträgerachse, so dass sie in allen Drehstellungen des Sitzträgers um den Neigungswinkel a der Sitzträgerachse gegenüber der Bodenscheibe geneigt ist.

Von diesem Stand der Technik ausgehend liegt der Erfindung die Aufgabe zugrunde, ohne zusätzlichen herstellungstechnischen Aufwand die Attraktivität eines derartigen - relativ einfachen - Fahrgeschäfts durch zusätzliche Bewegungsabläufe zu erhöhen.

Die Lösung dieser Aufgabe gelingt erfindungsgemäss dadurch, dass die Sitzträger unter einem Winkel β derart an ihren Naben befestigt sind, dass nur in einer Ruhelage die Hauptebene des Sitzträgers senkrecht zur Mittelachse verläuft. In der Ruhelage des Sitzträgers befindet sich dieser am tiefsten Punkt seiner Kreisbahn um seine Achse und ist an jedem anderen Punkt dieser Kreisbahn nicht nur angehoben, sondern auch gegenüber der Drehachse der Mittelscheibe und damit deren Hauptebene gekippt. Aufgrund der Erdanziehung hat der (um seine Achse frei drehbare) Sitzträger jedoch das Bestreben, in die Ruhelage zurückzukehren, wenn er aus dieser ausgelenkt wurde. Dies geschieht im Betrieb des Rundfahrgeschäfts schon aufgrund von Beschleunigungs- und Verzögerungskräften, die auf diese Weise den Fahrgast eine scheinbare 'Berg-und Talfahrt' vollführen lassen. Der Fahrgast kann eine solche den beiden Drehbewegungen (um die Mittelachse der Bodenscheibe einerseits und die Sitzträgerachse andererseits) überlagerte Vertikalbewegung auch willkürlich herbeiführen; vorteilhaft ist deshalb am oberen Ende der Achse des Sitzträgers ein Handrad - relativ zur Bodenscheibe starr-befestigt, was an sich bekannt ist.

Aus der US-A-3 603 583 ist ein Rundfahrgeschäft bekannt, bei dem mehrere Fahrgast-Sitzträger jeweils am freien Ende eines Auslegerarmes angeordnet sind. Die Auslegerarme sind um eine zentrische, vertikale Achse drehbar und um tangential zu dieser verlaufende horizontale Achsen in vertikalen Ebenen schwenkbar. Jeder Sitzträger ist an einer Nabe befestigt, die um eine Hochachse drehbar ist, welche an einem abgekröpften Endabschnitt des Auslegerarmes und senkrecht zu diesem befestigt ist. In der Ruhestellung des Auslegerarmes (Einsteigstellung) ist die Hochachse des Sitzträgers gegenüber der zentrischen Drehachse des Fahrgeschäfts geneigt, beim Hochschwenken des Auslegerarmes im Betrieb geht diese Neigung zunächst gegen Null und nimmt dann - in anderer Richtung - wieder zu. Dieses bekannte Rundfahrgeschäft ist nicht nur von anderer, wesentlich komplizierterer Gattung, sondern kann auch die vorliegend erstrebte Wirkung nicht erzielen, weil die Sitzträger nicht unter einem Winkel an ihren Naben befestigt sind.

Letzteres gilt auch für das aus der AU-B-462 297 bekannte Fahrgeschäft, bei dem mehrere Fahrgast-Sitzträger am Umfang einer Bodenscheibe angeordnet sind, welche mit ihrer zentrischen Drehachse kippbar ist. Die im wesentlichen ovalen Sitzträger sind mittels ungeneigter Naben und Achsen drehbar gelagert, die lotrecht auf der Bodenscheibe befestigt sind.

Vorzugsweise ist die Achse jedes Sitzträgers entweder radial auswärts oder radial einwärts geneigt. Dies hat gegenüber einer Seitwärtsneigung den Vorteil sinnfälliger Ausrichtung der Sitzträger und damit der Fahrgastsitze in ihrer Ruhelage, welche gleichzeitig die Einstiegsposition beim Fahrgastwechsel ist. Eine Weiterbildung der Erfindung sieht vor, dass mehrere Sitzträger mit ihren Naben gruppenweise auf als Zwischenscheiben dienenden Bodenscheiben angeordnet sind, deren jede um eine auf einer Haupt-Bodenscheibe senkrecht stehende Zwischenachse dreh-und antreibbar ist sowie radialen Abstand von der Mittelachse der Haupt-Bodenscheibe hat. Solche Satelliten-Konstruktionen sind an sich bekannt. In bezug auf die Zwischenachse sind die erfindungsgemässe Anordnung und die neue Wirkung der Träger-Hochachsen mit ihren Trägern die gleichen wie vorstehend mit Bezug auf die Mittelachse beschrieben, jedoch überlagert sich dem noch die Drehung der Zwischenscheibe um die Mittelachse, so dass ein zusätzliches, für den einzelnen Fahrgast auf- und abschwellendes Fliehkraftfeld wirkt.

Es ist ferner möglich, weitere an sich bekannte Merkmale von Rundfahrgeschäften auch bei dem vorliegenden Rundfahrgeschäft einzusetzen. So kann die Mittelachse der Bodenscheibe gegen die Lotrechte um einen Winkel schrägstellbar sein, wie dies zum Beispiel aus der AU-B-462 297 bekannt ist. Man wird den Winkel kleiner als den Neigungswinkel der Sitzträgerachsen wählen, um zu verhindern, dass die Wirkung jener Neigung durch die der Mittelachse aufgehoben wird; im übrigen aber überlagern sich in diesem Falle zwei 'Berg- und Talfahrten' unter Aufrechterhaltung der einander überlagerten Drehbewegungen.

Die Zeichnung veranschaulicht die Erfindung an einem Ausführungsbeispiel. Darin zeigt:
Fig. 1 in schematischem Querschnitt eine Hälfte der Bodenscheibe mit jedoch nur einem Sitzträger;
Fig. 2 eine der Figur 1 gleiche Darstellung, jedoch mit einer anderen Sitzträger-Anordnung;
Fig. 3 eine - ebenfalls schematische - Draufsicht auf einen Viertelkreis-Ausschnitt des Rundfahrgeschäfts; und
Fig. 4 eine der Figur 1 entsprechende Darstellung der Anordnung mit Zwischenscheibe.

In der bei Karussells üblichen Weise trägt ein zentraler Mittelbau 1 drehbar eine Bodenscheibe 2, welche gemäss Figur 3 kreisrund ist, aber auch eine hiervon abweichende äussere Kontur besitzen kann. Der im Mittelbau 1 angeordnete Antrieb ist nicht dargestellt; er dreht die Bodenscheibe 2 um die vertikale Mittelachse 3.

Mit radialem Abstand von der Mittelachse 3 und am Umfang gleichmässig verteilt sind Sitzträger 4 angeordnet, die im vorliegenden Beispiel mit dem Fahrgastsitz 5 zu einem Bauteil vereinigt sind. Der Sitzträger 4 ist an einer Nabe 6 befestigt, welche um eine strich-punktiert angedeutete Achse 7 frei drehbar ist. Am oberen Ende der Achse 7 ist ein Handrad 8 befestigt, welches - da die Achse 7 fest auf der Bodenscheibe 2 sitzt - dieser gegenüber ortsfest bleibt, wenn sich die Nabe 6 mit dem Sitzträger 4 um die Achse 7 dreht. Eine solche Bewegung kann daher von einem Fahrgast verursacht werden, der sich mit seinen Händen am Handrad 8 abstützt.

Abweichend von bekannten Anordnungen ist die Achse 7 nicht lotrecht auf der Bodenscheibe 2 befestigt, sondern dieser gegenüber geneigt auf ihr angeordnet, und zwar gemäss Figur 1 radial auswärts, gemäss Figur 2 radial einwärts. Mit der Lotrechten schliesst die Achse 7 des Sitzträgers 4 einen Winkel a ein. Unter einem entsprechenden Winkel ß =90°-a ist der Sitzträger 4 mit seiner horizontalen Hauptebene 4a an der Nabe 6 befestigt. Aus diesem Grunde wird der Sitz 5, wenn er in der einen oder anderen Richtung aus seiner in Fig. 1 (und Fig. 2) dargestellten Ruhelage herausgedreht wird, der Achs- und Sitzträger-Neigung entsprechend angehoben; in den Fig. 1 und 2 ist jeweils diejenige Lage strichpunktiert angedeutet, in der der Ruhelage diametral gegenüber der Sitzträger 4 mit dem Sitz 5 die am stärksten angehobene Lage einnimmt.

Da die Nabe 6 mit dem daran befestigten Sitzträger 4 auf der Achse 7 frei drehbar ist, besteht die Neigung des Sitzträgers 4 mit dem daran befestigten Fahrgastsitz 5 (sowie gegebenenfalls einem Fahrgast) unter der Wirkung der Erdanziehungskraft (Gewicht) in die in den Figuren 1 und 2 jeweils ausgezogen dargestellte Ruhelage zurückzukehren.

Das gleiche gilt, wenn der Sitzträger 4 mit Hilfe der Nabe 6 um die Achse 7 frei drehbar auf einer Zwischenscheibe 9 angeordnet ist, welche ihrerseits um eine Achse 10 auf der Bodenscheibe 2 gelagert ist. Ein nur angedeuteter Antrieb 11 dreht die Zwischenscheibe 9 um die Achse 10 und bewegt auf diese Weise den Sitzträger 4 mit dem darauf befindlichen Sitz 5 in unterschiedliche radiale Abstände von der Mittelachse 3, was zu hiervon abhängigen Bewegungen des Sitzträgers 4 mit der Nabe 6 um die Achse 7 führt.

In Fig. 1 ist strichpunktiert angedeutet, dass die Bodenscheibe 2 mit der Mittelachse 3 gekippt (bzw. unter Anheben gekippt) werden kann, so dass die Bodenscheibe 2 mit allen Aufbauten gegenüber ihrer ursprünglichen horizontalen Hauptebene eine schräge Lage einnimmt. Der Winkel, um den die Mittelachse 3 gegen die Lotrechte verschwenkt wird, ist in Fig. 1 mit (p bezeichnet. Im allgemeinen wird die Anordnung insbesondere so getroffen werden, dass der Winkel (p kleiner als der Neigungswinkel a der Sitzträgerachsen 7 ist.

Eine zusätzliche Fahrsensation ergibt sich, wenn man die gekippte Bodenscheibe 2 wippen lässt, was mit Hilfe eines Luftbalges, der die Bodenscheibe in die gekippte Stellung hebt, unschwer (und gefedert) möglich ist.

## Patentansprüche

1. Rundfahrgeschäft mit einer um eine in Ruhestellung etwa vertikale Mittelachse dreh- und antreibbaren Bodenscheibe (2), auf der mit Abstand von der Mittelachse (3) mehrere Sitzträger (4) jeweils an einer Nabe (6) befestigt und um eine Achse (7) drehbar gelagert sind, wobei die Achsen (7) der Sitzträger (4) gegenüber der Mittelachse (3) geneigt sind, dadurch gekennzeichnet, dass die Sitzträger (4) unter einem Winkel (ß) derart an ihren Naben (6) befestigt sind, dass nur in einer Ruhelage die Hauptebene (4a) des Sitzträgers (4) senkrecht zur Mittelachse (3) verläuft.

2. Rundfahrgeschäft nach Anspruch 1, dadurch gekennzeichnet, dass die Achsen (7) der Sitzträger (4) radial auswärts geneigt sind.

3. Rundfahrgeschäft nach Anspruch 1, dadurch gekennzeichnet, dass die Achsen (7) der Sitzträger (4) radial einwärts geneigt sind.

4. Rundfahrgeschäft nach einem der vorangehenden Ansprüche 1-3, dadurch gekennzeichnet, dass mehrere Sitzträger (4) mit ihren Naben (6) gruppenweise auf als Zwischenscheiben (9) dienenden Bodenscheiben angeordnet sind, deren jede um eine auf einer Haupt-Bodenscheibe (2) senkrecht stehende Zwischenachse (10) dreh-und antreibbar ist sowie radialen Abstand von der Mittelachse (3) der Haupt-Bodenscheibe (2) hat.

5. Rundfahrgeschäft nach einem der vorangehenden Ansprüche 1-4, dadurch gekennzeichnet, dass die Mittelachse (3) um den Winkel (<p) gegen die Lotrechte schrägstellbar ist.

6. Rundfahrgeschäft nach einem der vorangehenden Ansprüche 1-5, dadurch gekennzeichnet, dass am oberen Ende der Achse (7) jedes Sitzträgers (4) ein Handrad (8) starr befestigt ist.

## Revendications

1. Carrousel avec un plateau de fond (2) pouvant tourner et être entraîné autour d'un axe central sensiblement vertical en position de repos, plateau sur lequel plusieurs supports de siège (4) sont fixés à distance de l'axe central (3), chacun sur un moyeu (6) et en pouvant tourner autour d'un axe (7), les axes (7) des supports de siège (4) étant inclinés par rapport à l'axe central (3), caractérisé en ce que les supports de siège (4) sont fixés sur leur moyeux (6) sous un angle (β), de manière que le plan principal (4a) du support de siège (4) ne soit perpendiculaire à l'axe central (3) que dans une position de repos.

2. Carrousel selon la revendication 1, caractérisé en ce que les axes (7) des supports de siège (4) sont inclinés vers l'extérieur en direction radiale.

3. Carrousel selon la revendication 1, caractérisé en ce que les axes (7) des supports de siège (4) sont inclinés vers l'intérieur en direction radiale.

4. Carrousel selon l'une des revendications 1 à 3 précédentes, caractérisé en ce que plusieurs supports de siège (4) sont disposés par groupes avec leurs moyeux (6) sur des plateaux de fond servant de plateaux intermédiaires (9), chacun de ceux-ci étant monté en pouvant tourner et être entraîné autour d'un axe intermédiaire (10) monté verticalement sur un plateau de fond principal (2) et étant à une certaine distance radiale de l'axe central (3) du plateau de fond principal (2).

5. Carrousel selon l'une des revendications 1 à 4 précédentes, caractérisé en ce que l'axe central (3) peut être disposé obliquement suivant un angle ϕ avec la verticale.

6. Carrousel selon l'une des revendications 1 à 5 précédentes, caractérisé en ce qu'un volant (8) est fixé rigidement à l'extrémité supérieure de l'axe (7) de chaque support de siège (4).

## Claims

1. A merry-go-round having a bottom wheel (2) which is able to be turned and driven about a central axis which in the rest position is approximately vertical, and upon which at a distance from the central axis (3) a number of seat-carriers (4) is supported, fastened respectively to a hub (6) and able to turn about a shaft (7), the shafts (7) of the seat-carriers (4) being inclined with respect to the central axis (3), characterized in that the seat-carriers (4) are fastened to their hubs (6) at an angle (ß) in such a way that the main plane (4a) of the seat-carrier (4) runs perpendicularly to the central axis (3) only in one rest position.

2. A merry-go-round as in Claim 1, characterized in that the shafts (7) of the seat-carriers (4) are inclined radially outwards.

3. A merry-go-round as in Claim 1, characterized in that the shafts (7) of the seat-carriers (4) are inclined radially inwards.

4. A merry-go-round as in one of the preceding Claims 1-3, characterized in that a number of seat-carriers (4) is arranged with their hubs (6) in groups upon bottom wheels serving as intermediate wheels (9), each of which is able to be turned and driven about an intermediate shaft (10) standing perpendicular to a main bottom wheel (2) and also is at a distance radially from the central axis (3) of the main bottom wheel (2).

5. A merry-go-round as in one of the preceding Claims 1-4, characterized in that the central axis (3) can be placed inclined at an angle (cp) with respect to the vertical.

6. A merry-go-round as in one of the preceding Claims 1-5, characterized in that a handwheel (8) is fastened rigidly to the top end of the shaft (7) of each seat-carrier (4).
